# FASCICULE DE BREVET EUROPEEN

(11) **EP 2 425 731 B1**
(45) Date de publication et mention de la délivrance du brevet: **20.08.2014**
(21) Numéro de dépôt: 10290473.7
(22) Date de dépôt: 03.09.2010
(51) Int. Cl.: A43B 3/22, A43B 3/16, A43B 7/32, A43B 23/08, A43B 3/26, A43C 13/14

(54) **Sur-chaussure de securité**
Sicherheits-Überschuh
Safety shoe cover

(43) Date de publication de la demande: 07.03.2012
(73) Titulaire: Mille SAS, 84350 Courthezon (FR)
(72) Inventeur: Mille, Nicolas, 84290 Cairanne (FR)
(74) Mandataire: Novagraaf Technologies

(56) Documents cités:
- WO-A1-2010/013148
- CA-A1- 2 613 918
- DE-A1- 4 041 009
- FR-A1- 2 798 829
- FR-A1- 2 916 323
- GB-A- 2 232 576
- US-A- 2 723 469
- US-A- 3 126 651
- US-A- 4 005 534
- US-A- 5 996 258
- US-B1- 7 127 836

## Description

La présente invention concerne une sur-chaussure de protection, réutilisable, et ajustable directement aux chaussures de ville avec une très grande facilité, permettant aux visiteurs de se déplacer occasionnellement dans les zones à risque, dans le cadre des équipements de protection individuelle.

Traditionnellement, lors de visites d'usine ou de chantiers, lorsque le port de chaussures de sécurité est obligatoire, EP-2064964 explique que plusieurs inconvénients sont présents :
- difficulté de détenir toutes les pointures de chaussures, et en quantité importante pour équiper les visiteurs,
- nécessité d'un stock permanent concernant les chaussures de sécurité destinées aux visiteurs,
- coût de fabrication important,
- nécessité de procéder, au nettoyage et à la désinfection des chaussures pour des raisons d'hygiène, ou à leur destruction, après utilisation.

Un problème demeure toutefois qui concerne la fabrication de la sur-chaussure et les conditions d'utilisation qui en découlent.

En effet, dans EP-2064964 il est précisé qu'elle comprend un élastique ajustable à la pointure de la chaussure de ville relié à un avant-pied cuir et/ou textile recouvrant un embout, un patin antiglisse, une doublure d'empeigne en cuir et/ou textile, une doublure de même pour l'habillage de l'intérieur de l'embout, un plastron de protection arrière talon en cuir et/ou textile.

En outre, un mode opératoire précis est à suivre pour la fabrication : en premier lieu, il est procédé à la coupe de tous les éléments ; en second lieu, il est procédé à l'assemblage par piqûre d'une partie des pièces ; en troisième lieu, il est procédé à l'habillage de l'embout par les éléments coupés en cuir et textile(s) ; enfin, il est procédé au collage du patin.

Le document DE 40 41 009 décrit une sur-chaussure selon le préambule de la revendication 1.

Dans la solution ici imaginée, il est, de façon différente, proposé une sur-chaussure selon la revendication 1, pour faciliter la marche et accroître encore la sécurité d'emploi, et, également, pour la sécurité à la fois contre les agressions chimiques de produits présents au sol et les glissades.

Ceci doit pallier efficacement les inconvénients ci-dessus évoqués, en permettant en outre aux visiteurs de ne pas se déchausser lors des visites d'usine ou de passages occasionnels dans des zones à risque. Le pied n'étant pas en contact avec la sur-chaussure, il n'y a pas non plus de nécessité de nettoyage après utilisation.

Ce dernier point sera d'autant plus satisfait si l'on respecte la recommandation selon laquelle la partie avant et la bride sont (de préférence exclusivement) en plastique élastomère ou thermoplastique. On recommande une dureté comprise entre 5 et 60 shores D. Ceci assurera également une bonne sécurité d'utilisation.

On recommande par ailleurs que les moyens de liaison entre la partie avant et la bride permettent un mouvement relatif entre elles. On conseille l'utilisation de moyens d'articulation. Des moyens de rotation seront en particulier favorables à permettre à la partie avant et à la bride arrière de pivoter l'une par rapport à l'autre. Ainsi, on alliera facilité de fabrication et facilité d'usage.

D'autres caractéristiques de la sur-chaussure sont évoquées plus loin.

A noter qu'est également concerné un ensemble de plusieurs sur-chaussures comprenant chacune tout ou partie des caractéristiques de celle ici présentée, cet ensemble comportant plusieurs parties avant de plusieurs pointures différentes et moins de brides arrière que de parties avant.

Pour une présentation illustrée de l'ensemble des caractéristiques ici concernées on va maintenant détailler à titre non limitatif un mode de réalisation et présenter une alternative, en relation avec les dessins annexés qui font partie intégrante de la présente description et où:
- la figure 1 représente une vue du profil de la sur-chaussure proposée, en position normale d'utilisation,
- la figure 2 représente une vue du profil de la sur-chaussure proposée, dans une position de la bride arrière basculée vers le haut,
- la figure 3 représente une vue de dessus de la partie avant de la sur-chaussure,
- la figure 4 représente une vue de la partie arrière de la bride à l'endroit du talon,
- la figure 5 représente une vue du dessous de la semelle,
- la figure 6 représente un détail de la fixation latérale articulable entre la partie avant et la bride arrière, et
- la figure 7 est un schéma de la coque de renforcement que l'on conseille de disposer au bout de la partie avant,
- la figure 8 est un schéma d'alternative de sur-chaussure,
- la fig.9 schématise en coupe horizontale un plot de liaison engagé dans un orifice.

Sur les illustrations, on voit donc une sur-chaussure 1 comprenant une partie avant creuse 3 ouverte à l'arrière (AR) pour qu'y soit engagée la chaussure (trait fin 5 ; fig.8), et une bride arrière 7 à passer derrière le talon 50 de cette chaussure.

La partie avant creuse 3 présente une semelle 31.

La bride arrière 7 est structurellement dissociée de la partie avant 3, c'est-à-dire que les deux parties constituent deux pièces séparées, indépendantes.

Ces pièces 3, 7 sont toutefois liées entre elles par des moyens 8 de liaison.

En l'espèce, ces moyens 8 permettent un mouvement entre la partie avant 3 et la bride 7.

Ici, il s'agit de moyens d'articulation permettant une rotation entre la partie avant 3 et la bride arrière 7.

De préférence, par souci d'efficacité, de simplicité de fabrication et de coût réduit, ces moyens permettant le mouvement, référencés donc de façon générale 8, comprennent, de chaque côté de la partie creuse avant 3, deux parties structurellement dissociées 9, 11 comprenant un pion cylindrique 9a saillant terminé par une tête élargie 9b et engagé à force ou vissé dans un fût 11a tubulaire lui-même terminé par une tête élargie 11b ; voir fig.6.

Les moyens 8 ou 9,11 passent dans des orifices, respectivement 30, 70, de la partie avant et de la bride arrière. Ils sont ainsi disposés de préférence perpendiculairement à l'axe 15 d'allongement de la sur-chaussure.

Figure 1, la sur-chaussure 1 est en position normale d'utilisation. La bride arrière 7 est basculée sensiblement à l'horizontale et est passée derrière le talon 50. Figure 2, la bride arrière 7 est basculée vers le haut. Un basculement libre vers le bas est aussi a priori possible et sera plus pratique pour enfiler la sur-chaussure.

Pour faciliter les manoeuvres de la bride, on conseille qu'elle présente à l'arrière une languette 71 saillante vers le haut. Figure 1, on voit que la languette 71 monte en s'inclinant vers l'arrière, derrière le talon. Elle est ici striée pour être anti-dérapante.

Concernant encore la bride 7, on voit figure 1 par exemple, que de préférence, derrière la zone des orifices 30, 70, cette bride, ici monobloc, va en s'élargissant de l'avant vers l'arrière. Ceci sera favorable à la souplesse, à l'élasticité et à un bon maintien arrière.

Concernant encore la bride 7, on voit toujours figure 1 que, latéralement, de part et d'autre, elle présentera favorablement une fente 73 allongée dans la direction d'allongement de la bride. On remarquera que, sur les figures, cette fente 73 sépare ainsi des zones respectivement supérieure et inférieure formant lanières. De cette manière, on associera résistance, souplesse et élasticité. Les lanières pourront être réunies entre elles en partie intermédiaire, par exemple à mi-longueur, par une entretoise intégrée (donc en plastique) 21. Sur les figures 1 et 3 par exemple, on voit que ces lanières sont de préférence également réunies à l'arrière par le talon élargi 73 qui peut être surmonté par la languette 71.

Par ailleurs, pour les raisons ci-avant, la partie avant 3 et la bride 7 soient entièrement en plastique élastomère ou thermoplastique, en particulier TPV (thermoplastique vulcanisé), TPU (polyuréthane thermoplastique), TPE (élastomère thermoplastique), de préférence avec une dureté comprise entre 5 et 60 shores D. On obtiendra ainsi, favorablement, un produit lavable à l'eau et à très bonne résistance aux coupures, à l'abrasion et à de nombreuses projections, alimentaires ou chimiques, hydrocarbures notamment.

Une autre recommandation est que la bride 7 présente une capacité d'allongement élastique supérieure à 1000%, voire 1150%. On conseille aussi une déformation rémanente inférieure à 50%. De préférence cette bride sera moulée monobloc.

Une résistance à l'arrachement de la galoche de l'élastique de 900 N est également prévue.

Pour allier sécurité et facilité de marche, comme montré par exemple figures 1 et 5, la semelle 31 de la partie avant s'affine en épaisseur, à l'arrière, en 31a où elle présente donc une partie chanfreinée, sur toute sa largeur.

Figures 1,5 encore, on peut voir que, favorablement, et pour les mêmes raisons que ci-dessus, la semelle 31:
- s'étendra, vers l'arrière, jusque sensiblement au droit du sommet 13a d'une zone 13 de la partie avant 3 qui remonte sur le cou de pied,
- et/ou cette semelle sera striée, en 130, et, en 131, pourvue de plots de préférence quadrangulaires et échelonnés longitudinalement.

Figures 2,8, on voit maintenant que devant, sur le cou de pied, la partie avant 3 présentera favorablement une ou plusieurs excroissances 17 allongées sensiblement horizontalement et se prolongeant latéralement. On limitera ainsi les risques que des obstacles glissent le long de cette zone, vers le haut, et atteignent la cheville.

Figures 1-3,7,8, on remarquera encore que, favorablement, la partie avant 3 en matière plastique, sera renforcée à l'avant, à l'endroit des orteils, par une coque creuse 18 plus rigide et mécaniquement plus résistante que ladite matière plastique. Ainsi, la résistance mécanique de cette zone critique sera accrue.

On conseille que la coque 18 soit, lors du moulage de la partie avant 3, noyée dans la matière plastique dans laquelle sera formée ladite partie avant.

Cette coque remonte ici jusque vers le bas du cou de pied. Par ailleurs, sur les figures, elle s'étend dans l'avant de la semelle 31, ce qui accroît sa résistance.

La coque 18 pourra être métallique, acier inoxydable en particulier ; mais on conseille qu'elle soit en matériau composite non métallique, amagnétique.

On prévoit, avec une telle coque, d'assurer une protection des orteils contre les chocs équivalents à 200 Joules et contre les risques d'écrasement sous une charge maximale de 1500 daN.

Figure 8, les moyens 8 de liaison entre la partie avant 3 et la bride arrière 7 (qui peuvent être chacune identique à ce qui a été décrit ci-avant) comprennent, sur l'une des parties (3 ou 7), au moins un plot (ou pion) saillant 90a engagé à force dans l'un parmi plusieurs orifices 110a, 110b, 110c formés sur l'autre partie. Fig.9, on voit un tel plot. Une liaison élastique à la manière de clips pourra ainsi être réalisée. L'utilisation de plusieurs plots ainsi engagés dans plusieurs orifices sécuriserait la liaison. On conseille de disposer ces plots et orifices latéralement, de part et d'autre desdites parties 3,7 ; ici c'est en bout de bride et dans une partie latérale 33a de la partie avant située au-dessus d'une partie 33b en surépaisseur qui remonte latéralement depuis la semelle, comme illustré.

Comme sur la version précédente, la partie latérale 33a d'épaisseur moindre se prolonge à l'avant à l'endroit du cou de pied, au-dessus de la zone renforcée par la coque creuse 17, cette zone en surépaisseur rejoignant ladite partie 33b, avec laquelle elle forme ici un même ensemble, y compris la languette intégrée 330b qui, de face, se projette vers le haut ; voir également fig.3.

Si on ne prévoit qu'un plot de part et d'autre on permettra une rotation entre les parties 3,7. Une (des) rangée(s) de plusieurs orifices 110a, 110b, 110c disposés sensiblement parallèlement à l'axe 15 d'allongement, comme illustré, permettra un réglage en longueur, donc une adaptation en pointures.

On notera que, dans les deux versions, l'utilisation de moyens de liaison 8 prévus, pour partie, sur la partie avant 3, et pour partie, sur la bride 7, réalisés en matière plastique malléable et inter-engagés (ici à force et/ou par vissage comme les pion(s) et fût(s) ou les plot(s) et orifice(s)) favorisera une liaison sûre et peu onéreuse.

Les liaisons 8 pourraient être amovibles, une fois les parties formées respectivement sur la partie avant 3 et sur la bride 7 engagées ensemble. Ceci permettrait de remplacer par exemple une bride cassée et une interchangeabilité.

Concernant encore un autre aspect du concept ici présenté, il est d'ailleurs recommandé qu'une unité de plusieurs sur-chaussures disponibles, chacune du type ci-avant présenté, comprenne plusieurs parties avant 3 de plusieurs pointures différentes et moins de brides arrière 7 que de parties avant 3.

Ainsi, on pourrait prévoir seulement trois tailles de parties avant 3 couvrant les pointures du 35 au 48, et seulement une, voire deux, brides arrière 7 différentes, avec les avantages en termes de moindre coût, de facilité de gestion des stocks et d'interchangeabilité, voire de limitation d'éventuelles erreurs de montage entre les parties 3, 7, qui en résulteront.

## Revendications

1. Sur-chaussure (1) de sécurité pour la protection d'un pied portant une chaussure lors de déplacements occasionnels dans des zones à risque, la sur-chaussure (1) comprenant :
- une partie avant creuse (3) ouverte à l'arrière pour qu'y soit engagée la chaussure et présentant une semelle (31), et
- une bride arrière (7) apte à passer derrière le talon (50) de la chaussure, la bride arrière (7) étant structurellement dissociée de la partie avant (3) et liée à elle par des moyens (8) de liaison,
la partie avant (3) étant en plastique moulé, élastomère ou thermoplastique, et renforcée à son bout par une coque (18) plus rigide que ladite matière plastique, ladite coque (18) remontant vers le bas du cou du pied, les moyens (8) de liaison :
- étant pour partie prévus sur la partie avant où ils sont alors situés sur une partie latérale (33a) de celle-ci qui remonte latéralement depuis la semelle ,
- et comprenant chacun au moins un orifice traversant un bout de la bride arrière (7) et/ou la partie latérale (33a) de la partie avant (3),
la sur-chaussure étant **caractérisée en ce que** :
- la coque (18) s'étend dans l'avant de la semelle (31) de la partie avant (3), et
- la semelle (31) de la partie avant (3) s'étend vers l'arrière jusque sensiblement au droit du sommet (13a) d'une zone (13) de la partie avant (3) qui remonte sur le cou de pied, et s'affine en épaisseur à l'arrière.

2. Sur-chaussure (1) selon l'une des revendications précédentes, **caractérisée en ce que** les moyens (8) de liaison comprennent des moyens (9a,9b; 11a, 11b; 90a, 110a) permettant un mouvement entre la partie avant (3) et la bride arrière (7).

3. Sur-chaussure (1) selon l'une des revendications précédentes, **caractérisée en ce que** la semelle (31) est striée et est pourvue de plots, échelonnés longitudinalement.

4. Sur-chaussure (1) selon la revendication 2, ou selon les revendications 2 et 3, **caractérisée en ce que** lesdits moyens (8) permettant le mouvement comprennent, de chaque côté de la partie creuse avant (3), deux parties structurellement dissociées (9, 11) comprenant un pion cylindrique (9a) saillant terminé par une tête élargie (9b) et engagé à force ou vissé dans un fût (11a) tubulaire lui-même terminé par une tête élargie (11b), le tout passant dans des orifices (30, 70) de la partie avant (3) et de la bride arrière (7).

5. Sur-chaussure (1) selon l'une des revendications précédentes, **caractérisée en ce qu'**à l'arrière la bride (7) présente une languette (71) saillante vers le haut.

6. Sur-chaussure (1) selon l'une quelconque des revendications précédentes, **caractérisée en ce que** la coque (18) est en matériau composite non métallique, amagnétique.

7. Sur chaussure (1) selon l'une des revendications précédentes, **caractérisée en ce que** les moyens (8) de liaison prévus, pour partie, sur la partie avant (3) et, pour partie, sur la bride (7), sont en matière plastique malléable et inter-engagés.

8. Sur-chaussure (1) selon l'une des revendications précédentes, **caractérisée en ce que** la bride (7) présente latéralement, de part et d'autre, une fente (73) allongée dans la direction d'allongement de la bride (7).

9. Sur-chaussure (1) l'une des revendications précédentes, **caractérisée en ce que** la bride (7) va en s'élargissant de l'avant vers l'arrière.

10. Sur-chaussure (1) selon l'une des revendications précédentes, **caractérisée en ce que** devant, sur le coup de pied, la partie avant (3) présente une ou plusieurs excroissances (17) allongées sensiblement horizontalement et se prolongeant latéralement.

11. Sur-chaussure (1) selon l'une des revendications précédentes, **caractérisé en ce que** la bride (7) présente une capacité d'allongement supérieure à 1000%.

12. Ensemble de plusieurs sur-chaussures, chacune selon l'une des revendications précédentes, **caractérisé en ce qu'**il comprend plusieurs parties (3) avant de plusieurs pointures différentes et moins de brides arrière (7).

## Patentansprüche

1. Sicherheitsüberschuh (1) zum Schutz eines Fußes, der einen Schuh trägt, bei gelegentlichen Bewegungen in Gefahrenzonen, wobei der Überschuh (1) umfasst:
- einen hohlen nach hinten offenen vorderen Teil (3), damit in diesen der Schuh eingreifen kann, der eine Sohle (31) aufweist, und
- einen hinteren Riemen (7), der geeignet ist, hinter der Ferse (50) des Schuhs zu verlaufen, wobei der hintere Riemen (7) strukturell von dem vorderen Teil (3) getrennt und mit diesem durch Verbindungsmittel (8) verbunden ist,
wobei der vordere Teil (3) aus Kunststoffguss, Elastomer oder Thermoplast ist und an seinem Ende durch eine härtere Schale (18) als der Kunststoff verstärkt ist, wobei die Schale (18) nach unten zum Rist des Fußes führt, wobei die Verbindungsmittel (8):
- teilweise auf dem vorderen Teil vorgesehen sind, wo sie nun auf einem seitlichen Teil (33a) desselben angeordnet sind, der seitlich von der Sohle wegführt, und
- jeweils mindestens eine Öffnung umfassen, die durch ein Ende des hinteren Riemens (7) und/oder den seitlichen Teil (33a) des vorderen Teils (3) hindurchgeht,
wobei der Überschuh **dadurch gekennzeichnet ist, dass**:
- sich die Schale (18) in dem vorderen Bereich der Sohle (31) des vorderen Teils (3) erstreckt, und
- sich die Sohle (31) des vorderen Teils (3) nach hinten bis im Wesentlichen rechtwinkelig zur Spitze (13a) einer Zone (13) des vorderen Teils (3) erstreckt, der zum Rist des Fußes führt, und hinten von geringerer Dicke ist.

2. Überschuh (1) nach dem vorhergehenden Anspruch, **dadurch gekennzeichnet, dass** die Verbindungsmittel (8) Mittel (9a, 9b; 11a, 11b; 90a, 110a) umfassen, die eine Bewegung zwischen dem vorderen Teil (3) und dem hinteren Riemen (7) ermöglichen.

3. Überschuh (1) nach einem der vorhergehenden Ansprüche, **dadurch gekennzeichnet, dass** die Sohle (31) gerippt und mit längs gestuften Stiften versehen ist.

4. Überschuh (1) nach Anspruch 2 oder nach den Ansprüchen 2 und 3, **dadurch gekennzeichnet, dass** die Mittel (8), die die Bewegung ermöglichen, auf jeder Seite des hohlen vorderen Teils (3) zwei strukturell getrennte Teile (9, 11) aufweisen, umfassend ein vorspringendes zylindrisches Stück (9a), das mit einem erweiterten Kopf (9b) endet und fest in einen röhrenförmigen Schaft (11a) eingeführt oder geschraubt ist, der selbst mit einem erweiterten Kopf (11b) endet, wobei diese gesamte Einheit in Öffnungen (30, 70) des vorderen Teils (3) und des hinteren Riemens (7) eingeführt wird.

5. Überschuh (1) nach einem der vorhergehenden Ansprüche, **dadurch gekennzeichnet, dass** der Riemen (7) hinten eine nach oben vorspringende Lasche (71) aufweist.

6. Überschuh (1) nach einem der vorhergehenden Ansprüche, **dadurch gekennzeichnet, dass** die Schale (18) aus einem nicht metallischen, amagnetischen Verbundstoff ist.

7. Überschuh (1) nach einem der vorhergehenden Ansprüche, **dadurch gekennzeichnet, dass** die Verbindungsmittel (8), die teilweise auf dem vorderen Teil (3) und teilweise auf dem Riemen (7) vorgesehen sind, aus formbarem Kunststoff und ineinandergreifend sind.

8. Überschuh (1) nach einem der vorhergehenden Ansprüche, **dadurch gekennzeichnet, dass** der Riemen (7) seitlich beiderseits einen länglichen Schlitz (73) in Längsrichtung des Riemens (7) aufweist.

9. Überschuh (1) nach einem der vorhergehenden Ansprüche, **dadurch gekennzeichnet, dass** sich der Riemen (7) von vorne nach hinten erweitert.

10. Überschuh (1) nach einem der vorhergehenden Ansprüche, **dadurch gekennzeichnet, dass** vorne auf dem Rist der vordere Teil (3) eine oder mehrere längliche im Wesentlichen horizontale Ausstülpungen (17), die sich seitlich verlängern, aufweist.

11. Überschuh (1) nach einem der vorhergehenden Ansprüche, **dadurch gekennzeichnet, dass** der Riemen (7) eine Dehnungsfähigkeit von über 1000 % hat.

12. Gesamtheit von mehreren Überschuhen, jeweils nach einem der vorhergehenden Ansprüche, **dadurch gekennzeichnet, dass** sie mehrere vordere Teile (3) mehrerer unterschiedlicher Schuhgrößen und weniger hintere Riemen (7) umfasst.

## Claims

1. Safety overshoe (1) for protecting a foot wearing a shoe during occasional excursions in high-risk areas, the overshoe (1) comprising:
- a hollow front part (3) which is open at the back, such that the shoe may fit therein, and which has a sole (31), and
- a rear strap (7) which is able to pass behind the heel (50) of the shoe, the rear strap (7) being structurally separate from the front part (3) and connected thereto by connection means (8),
the front part (3) being made of moulded plastic, either an elastomer or a thermoplastic, and being reinforced at its toe by a shell (18) which is more rigid than said plastic material, said shell (18) rising towards the lower part of the ankle, the connection means (8):
- being in part provided on the front part where they are then located on a side part (33a) thereof, which rises laterally from the sole, and
- each comprising at least one opening through one end of the rear strap (7) and/or the side part (33a) of the front part (3),
the overshoe being **characterized in that**:
- the shell (18) extends in the front of the sole (31) of the front part (3), and
- the sole (31) of the front part (3) extends backwards until it is substantially in line with the top (13a) of a region (13) of the front part (3) which rises to the ankle and thins rearwards.

2. Overshoe (1) according to the preceding claim, **characterized in that** the connection means (8) comprise means (9a, 9b; 11a, 11b; 90a, 110a) allowing movement between the front part (3) and the rear strap (7).

3. Overshoe (1) according to either of the preceding claims, **characterized in that** the sole (31) is ridged and is provided with pads which are staggered in the longitudinal direction.

4. Overshoe (1) according to Claim 2, or according to Claims 2 and 3, **characterized in that** said means (8) allowing movement comprise, on either side of the front hollow part (3), two structurally separate parts (9, 11) comprising a projecting cylindrical peg (9a) which ends in a widened head (9b) and is engaged by force or is screwed into a tubular stem (11a) which itself ends in a widened head (11b), the whole passing through openings (30, 70) of the front part (3) and of the rear strap (7).

5. Overshoe (1) according to one of the preceding claims, **characterized in that**, at the back, the strap (7) has a tab (71) which projects upwards.

6. Overshoe (1) according to any one of the preceding claims, **characterized in that** the shell (18) is made of a non-metallic and non-magnetic composite material.

7. Overshoe (1) according to one of the preceding claims, **characterized in that** the connecting means (8) provided in part on the front part (3) and in part on the strap (7) are made of a malleable plastic material and are inter-engaged.

8. Overshoe (1) according to one of the preceding claims, **characterized in that** the strap (7) has laterally, on either side, a slit (73) which is elongate in the direction of elongation of the strap (7).

9. Overshoe (1) according to one of the preceding claims, **characterized in that** the strap (7) broadens from front to back.

10. Overshoe (1) according to one of the preceding claims, **characterized in that** at the front, on the ankle, the front part (3) has one or more excrescences (17) which are elongated substantially horizontally and extend laterally.

11. Overshoe (1) according to one of the preceding claims, **characterized in that** the strap (7) can stretch by more than 1000%.

12. Set of several overshoes, each according to one of the preceding claims, **characterized in that** it comprises several front parts (3) of several different sizes, and fewer rear straps (7).
